# FASCICULE DE BREVET EUROPEEN

(11) **EP 0 080 972 B1**
(45) Date de publication et mention de la délivrance du brevet: **11.09.1985**
(21) Numéro de dépôt: 82810489.3
(22) Date de dépôt: 15.11.1982
(51) Int. Cl.: G04B 39/02

(54) **Pièce d'horlogerie**
Uhr
Time piece

(30) Priorité: 02.12.1981 CH 7705/81
(43) Date de publication de la demande: 08.06.1983
(73) Titulaire: Montres Rado S.A., 2543 Lengnau b. Biel (CH)
(72) Inventeur: Gogniat, Paul, CH-2504 Bienne (CH)
(74) Mandataire: Gresset, Jean

## Description

La présente invention concerne les pièces d'horlogerie, et elle se rapporte plus précisément aux pièces élégantes dans lesquelles la glace, amovible, vient s'appuyer au moins sur une portion de sa périphérie, directement contre le bord supérieur de la carrure.

Dans ce type de constructions, il n'a jusqu'ici pas été possible d'utiliser des cadrans de très grande surface, pouvant s'étendre pratiquement jusqu'au bord de la carrure, notamment en raison de l'encombrement des logements qu'il faut prévoir à cet endroit pour un joint d'étanchéité. Pour masquer ce joint, il est alors nécessaire d'avoir recours à des zones métallisées de largeur correspondante sur la face inférieure de la glace qui alourdissent la ligne de la pièce (FR-A-2 397 668).

L'invention, qui selon la revendications 1 propose justement des moyens pour remédier à cet invonvénient, sera bien comprise à la lecture de la description suivante faite en référence au dessin joint qui en représente, en coupe partielle, un mode de réalisation particulier.

La pièce d'horlogerie généralement référencée 1 dans le dessin comprend notamment un mouvement 2 surmonté d'un cadran 3 et logé dans la carrure 4 d'une boîte de montre. Une glace 5 est appliquée contre le bord supérieur 6 de la carrure 4. Ce bord supérieur 6 présente une surface 7 inclinée vers l'intérieur de la boîte et définissant avec la surface en regard de la glace 5 et le bord extérieur d'un réhaut 8 placé sur le pourtour du cadran 3 un logement à section triangulaire pour le joint d'étanchéité 9.

Pour masquer le joint d'étanchéité 9, on a prévu une couche métallisée 10 qui s'étend jusqu'au-delà du réhaut 8 et, dont la largeur peut alors être très faible, de l'ordre de 1,5 mm ou moins par exemple. Cette largeur sera d'autant plus faible que la surface inclinée 7 s'étendra sur une plus grand largeur du bord 6. Dans le mode de réalisation du dessin, elle couvre sensiblement toute cette largeur, son inclinaison étant de l'ordre de45° environ.

Dans le dessin, on a représenté également un dispositif particulier pour maintenir la glace 5 contre la carrure 4. Ce dispositif comprend des éléments de liaison 11 dont la première extrémité, munie par exemple d'une tête 12 et traversant la glace 5, assure la retenue de celle-ci. L'autre extrémité des éléments de liaison 11 est assujetti du manière amovible dans des passages 13 de la carrure 4, par exemple au moyen de vis latérales 14. Selon une caractéristique importante de la construction, qui permet justement d'utiliser des cadrans de grand diamètre, les éléments 11 traversent également des passages appropriés 15 du cadran 3. Une pièce tubulaire 16 qui retient des joints d'étanchéité 17 et 18 entoure le corps des éléments 11 à leur débouché de la glace.

Bien qu'elle ait été décrite en relation avec l'un de ses modes de réalisation particuliers, la présente invention ne s'y trouve nullement limitée, mais elle est au contraire susceptible de faire l'objet de nombreuses modifications et variantes qui apparaîtront à l'homme de l'art.

En particulier, le logement pour le joint d'étanchéité 9 pourra présenter une section autre que triangulaire, notamment si la surface inclinée 7 ne s'étend pas sur toute la largeur du bord 6, ou si elle présente plusieurs inclinaisons différentes. De la même manière, le logement tel que défini par la glace 5, le bord supérieur 6 de la carrure 4 et le réhaut 8 peut ne pas s'étendre sur toute la périphérie de la glace, mais seulement par exemple sur deux côtés opposés d'une boîte rectangulaire, les deux autres côtés étant par exemple occupés par des glissières, des griffes de fixation de la glace, etc ... Il est clair également que les éléments de liaison 11 pourraient aisément être remplacés par tout organe d'assemblage approprié.

## Revendications

1. Pièce d'horlogerie comprenant notamment un mouvement (2) surmonté d'un cadran (3) et logé dans la carrure (4) d'une boîte de montre, et une glace (5) appliquée au moins sur une portion de sa périphérie contre le bord supérieur (6) de la carrure (4), caractérisée en ce que ledit bord (6) présente une surface inclinée (7) vers l'intérieur de la boîte et définissant avec la surface en regard de la périphérie de la glace (5) et avec le bord extérieur d'un réhaut (8) placé sur le pourtour du cadran (3) un logement qui reçoit un joint d'étanchéité (9).

2. Pièce d'horlogerie selon la revendication 1, caractérisée en ce que le logement présente une section triangulaire.

3. Pièce d'horlogerie selon la revendication 1 ou la revendication 2, caractérisée en ce que ladite surface inclinée (7) s'étend sensiblement sur toute la largeur du bord supérieur (6) de la carrure.

4. Pièce d'horlogerie selon l'une des revendications précédentes, caractérisée en ce que ladite surface inclinée (7) présente une inclinaison d'environ 45° relativement au plan de la glace (5).

5. Pièce d'horlogerie selon l'une des revendications précédentes, caractérisée en ce que la face inférieure de la glace (5), en regard du joint d'étanchéité (9) et du réhaut (8), est munie d'une couche métallisée (10) de masquage sur une largeur inférieure ou égale à 1,5 mm environ.

6. Pièce d'horlogerie selon l'une des revendications précédentes, caractérisée en ce que la glace (5) est retenue sur la carrure (4) au moyen d'éléments de liaison (11) dont la première extrémité (12) assure le maintien de la glace (5) et dont l'autre extrémité est assujetti de manière amovible dans la carrure (4), ces éléments de liaison (11) traversant des passages appropriés (15) du cadran (31).

## Patentansprüche

1. Uhr, umfassend insbesondere ein Uhrwerk (2) unter einem Zifferblatt (3) und eingefügt in die Lünette (4) eines Uhrengehäuses, sowie ein Glas (5), das auf mindestens einem Teil seiner Peripherie an der Oberkante (6) der Lünette (4) anliegt, dadurch gekennzeichnet, daß die genannte Kante (6) eine in Richtung des Gehäuseinneren abgeschrägte Fläche (7) aufweist und mit der gegenüberliegenden Peripherie des Glases (5) und mit der Außenseite eines Vorsprungs (8), plaziert auf dem Umfang des Zifferblatts (3), eine Ausnehmung begrenzt, welche eine Dichtung (9) aufnimmt.

2. Uhr nach Anspruch 1, dadurch gekennzeichnet, daß die Ausnehmung einen dreieckigen Querschnitt aufweist.

3. Uhr nach Anspruch 1 oder 2, dadurch gekennzeichnet, daß die genannte schräge Fläche (7) sich im wesentlichen über die gesamte Länge der Oberkante (8) der Lünette erstreckt.

4. Uhr nach einem der vorangehenden Ansprüche, dadurch gekennzeichnet, daß die genannte schräge Fläche (7) eine Schräge von etwa 45° relativ zur Ebene des Glases (5) aufweist.

5. Uhr nach einem der vorangehenden Ansprüche, dadurch gekennzeichnet, daß die Unterseite des Glases (5) gegenüber der Dichtung (9) und dem Vorsprung (8) mit einer metallisierten Maskierungsschicht (10) auf einer Breite unterhalb oder etwa gleich 1,5 mm versehen ist.

6. Uhr nach einem der vorangehenden Ansprüche, dadurch gekennzeichnet, daß das Glas (5) auf der Lünette (4) mittels Verbindungselementen (11) gehalten ist, deren erstes Ende (12) das Halten des Glases (5) sicherstellt und deren anderes Ende lösbar in der Lünette (4) gehalten ist, welche Verbindungselemente (11) entsprechende Durchbrüche (15) des Zifferblatts (3) durchsetzen.

## Claims

1. Timepiece comprising in particular a movement (2) surmounted by a dial (3) and housed in the caseband (4) of a watch case and a crystal (5) applied along at least a part of its periphery to the upper edge (6) of the caseband (4) characterized in that said edge (6) exhibits a surface (7) inclined toward the interior of the watch case and defining, together with the facing surface of the crystal (5) periphery and the outer edge of a flange (8) placed on the circumference of the dial (3), a lodging for a waterproofing seal (9).

2. Timepiece according to claim 1, characterized in that the lodging exhibits a triangular cross section.

3. Timepiece according to claim 1 or claim 2 characterized in that said inclined surface (7) extends substantially over the entire width of the upper edge (6) of the caseband.

4. Timepiece according to any of the preceding claims characterized in that said inclined surface (7) exhibits an angle of about 45° relative to the plane of the crystal (5).

5. Timepiece according to any of the preceding claims characterized in that the lower surface of the crystal (5) facing the waterproofing seal (9) and the flange (8) is provided with a metallic masking deposit over a width less than or equal to about 1.5 mm.

6. Timepiece according to any of the preceding claims characterized in that the crystal (5) is held on the caseband (4) by means of retaining elements (11) the first end (12) of which assures retention of the crystal (5) and the other end of which is fastened in a removable manner in the caseband (4) these retaining elements (11) passing through appropriate passages (15) in the dial (3).
